# EUROPÄISCHE PATENTANMELDUNG

(11) **EP 3 188 511 A1**
(43) Veröffentlichungstag der Anmeldung: **05.07.2017**
(21) Anmeldenummer: 16199643.4
(22) Anmeldetag: 18.11.2016
(51) Int. Cl.: H04R 25/02, H04R 25/00

(54) **HÖRGERÄT**

(30) Priorität: 29.12.2015 DE 102015226813
(71) Anmelder: Sivantos Pte. Ltd., Singapore 139959 (SG)
(72) Erfinder: KLOSTERMEIER, Arend, 32278 Kirchlengern (DE)
(74) Vertreter: FDST Patentanwälte

(57) **Zusammenfassung**

Die Erfindung betrifft ein Hörgerät (21) mit einem Gehäuse (23), das Gehäuse (23) umfassend einen Gehäusegrundkörper (25), sowie einen fingerförmigen Fortsatz (27) zur Aufnahme eines Ohrpassstückes (33), wobei sich der fingerförmige Fortsatz (27) ausgehend von einer Gehäusebasis (29) entlang einer Einführrichtung (5) des Hörgeräts (21) erstreckt. Dabei ist vorgesehen, dass die Länge (L_{F}) des fingerförmigen Fortsatzes (27) entlang der Einführrichtung (5) mindestens 50 % der entsprechenden Gesamtlänge (L_{G}) des Gehäuses 23 in dieser Richtung beträgt, und dass die Breite (B_{GB}) der Gehäusebasis (29) quer zur Einführrichtung (5) maximal 40 % entsprechenden maximalen Breite (B_{Gmax}) des Gehäuses (23) in dieser Richtung beträgt.

## Beschreibung

Ein Hörgerät dient der Versorgung einer hörgeschädigten Person mit akustischen Umgebungssignalen, die zu einer Kompensation der jeweiligen Hörschädigung entsprechend verarbeitet und insbesondere verstärkt werden. Ein Hörgerät umfasst hierzu üblicherweise einen akusto-elektrischen Eingangswandler, gängigerweise in Form eines Mikrofons, eine Signalverarbeitungseinheit mit einem Verstärker, sowie einen elektro-akustischen Ausgangswandler. Der Ausgangswandler ist in der Regel als ein Miniaturlautsprecher realisiert und wird auch als Hörer oder Receiver bezeichnet. Er erzeugt für den Hörgeräteträger die akustischen Ausgabesignale.

Um den zahlreichen individuellen Bedürfnissen entgegenzukommen, werden unterschiedliche Bauformen von Hörgeräten angeboten. Bei BTE-Hörgeräten (Behind-the-Ear, auch Hinter-dem-Ohr bzw. HDO) wird ein Gehäuse mit Komponenten wie einer Batterie und der Signalverarbeitungseinheit hinter dem Ohr getragen. Ein flexibler, auch als Tube bezeichneter Schallschlauch leitet die akustischen Ausgabesignale des Receivers vom Gehäuse zum Gehörgang. Bei den sogenannten ITE-Hörgeräten (In-the-Ear, auch IDO bzw. In-dem-Ohr) wird ein Gehäuse, welches sämtliche funktionale Komponenten einschließlich des Mikrofons und des Receivers enthält, zumindest teilweise im Gehörgang getragen. CIC-Hörgeräte (Completely-in-Canal) sind den ITE-Hörgeräten ähnlich, werden jedoch vollständig im Gehörgang getragen.

Unabhängig von der Bauform des jeweiligen Hörgerätes werden diese häufig in Kombination mit Ohrpasstücken, sogenannten Otoplastiken eingesetzt.

Otoplastiken sind die direkte Verbindung zwischen dem Hörgerät und dem Ohr. Sie werden entweder an den Schallschlauch von Hinter-dem-Ohr (HdO)-Hörgeräten angeschlossen oder fest mit dem Gehäuse von In-dem-Ohr (IdO)-Hörgeräten verbunden und direkt in das Ohr eingesetzt. Otoplastiken sorgen für einen sicheren Halt der Hörgeräte innerhalb des Gehörgangs und/oder der Ohrmuschel und können zusätzlich den Verstärkungseffekt durch das Hörgerät begünstigen.

Otoplastiken werden als Maßanfertigungen spezifisch für den jeweiligen Hörgeräteträger gefertigt. Dabei wird ein Ohrabdruck genommen, der im Ohr aushärtet. Anhand des Ohrabdrucks kann eine für den jeweiligen Hörgeräteträger individuelle Otoplastik hergestellt werden.

Allerdings lassen sich Otoplastiken nicht ohne weiteres mit allen Hörgeräten kombinieren. Schwierigkeiten ergeben sich beispielsweise bei IdO-Hörsystemen mit Standardschalen bzw. Standardgehäusen (Instant Fit IdO-Hörsysteme). Solche Instant Fit IdO-Hörsysteme sind für eine möglichst universelle Einsetzbarkeit gestaltet. Dabei folgt die Kontur der Schale bzw. des Gehäuses in einer ersten Bauform etwa dem Gehörgang. In einer alternativen zweiten Bauform folgt die Kontur zu einer generellen Passung dem Gehörgang nicht; das Gehäuse bzw. die Schale verjüngt sich lediglich im Bereich des Hörers. Instant Fit Hörgeräte werden üblicherweise mit aufgesetzten elastischen Schirmchen, sogenannten Domes, verwendet, um einen ausreichenden Halt im Gehörgang zu erreichen. Die Aufnahme einer individuellen Otoplastik zur Verbesserung des Tragekomforts ist auf dem Gehäuse der ersten Variante aufgrund der dem Gehörgang bereits folgenden Gehäusekontur meist nicht möglich. Bei der zweiten Variante ist der Sitz des Hörgeräts auch mit einem aufgenommenen Ohrpassstück nicht optimal.

Der Erfindung liegt als eine erste Aufgabe zugrunde, ein Hörgerät anzugeben, welches mit einer Verbesserung des Tragekomforts universell einsetzbar ist.

Die erste Aufgabe der Erfindung wird erfindungsgemäß gelöst durch ein Hörgerät mit einem Gehäuse, das Gehäuse umfassend einen Gehäusegrundkörper sowie einen fingerförmigen Fortsatz zur Aufnahme eines Ohrpassstückes, wobei sich der fingerförmige Fortsatz ausgehend von einer Gehäusebasis entlang einer Einführrichtung des Hörgeräts erstreckt, wobei die Länge des fingerförmigen Fortsatzes entlang der Einführrichtung mindestens 50 % der entsprechenden Gesamtlänge des Gehäuses in dieser Richtung beträgt, wobei die Breite der Gehäusebasis quer zur Einführrichtung maximal 40 % der entsprechenden maximalen Breite des Gehäuses in dieser Richtung beträgt, und wobei die Außenmaße des Fortsatzes über seine Länge kleiner oder gleich der Breite der Gehäusebasis sind. Mit anderen Worten erstreckt sich der fingerförmige Fortsatz ausgehend von der Gehäusebasis mit einer Breite bzw. einem Durchmesser von maximal 40% der Gehäusegesamtbreite in die Einführrichtung. Der Durchmesser des Fortsatzes ist hierbei bis zur Spitze gleichbleibend zur Breite der Gehäusebasis oder verjüngt sich bevorzugt entlang der Einführrichtung. Anders ausgedrückt ist die maximal zulässige Breite der Gehäusebasis zugleich die maximal erlaubte äußere Abmessung des Fortsatzes.

Die Erfindung geht in einem ersten Schritt von der Tatsache aus, dass je nach Anatomie des Gehörgangs bzw. des Innenohres eines Hörgeräteträgers unterschiedlich viel Platz zur Positionierung eines Hörgerätes zur Verfügung steht. Insbesondere für Menschen mit kleinen oder schmalen Gehörgängen kann dies nachteilig sein. So ist es bei einem anatomisch bedingten geringen Platzangebot beispielsweise nicht möglich, ein eingangs beschriebenes Instant Fit Hörsystem der ersten Bauvariante mit einer individuellen Otoplastik zu versehen, die dem Gehäuse aufgesetzt wird. Eine ausreichende Wandstärke der Otoplastik kann hier nicht sichergestellt werden. Mit anderen Worten bestimmen die anatomischen Gegebenheiten des Ohres bzw. des Gehörganges eines Hörgeräteträgers in unerwünschter Weise die Auswahl der nutzbaren, weil tragbaren Hörgeräte.

In einem zweiten Schritt berücksichtigt die Erfindung die Überlegung, dass den anatomischen Gegebenheiten durch eine veränderte Geometrie des Gehäuses bzw. der Kontur des Hörgerätes begegnet werden könnte. Dazu wird in einem dritten Schritt der Erfindung das Gehäuse des Hörgeräts im Unterschied zu bislang gängigen Gehäusen mit einem Bereich gefertigt, der dem Gehörgang folgt, jedoch im Gehörgang ein vergrößertes Platzangebot zur Aufnahme eines Ohrpassstückes bereitstellt. Hierzu weist das Gehäuse des Hörgerätes einen sich in den Gehörgang erstreckenden fingerförmigen Fortsatz zur Aufnahme eines Ohrpassstückes auf, dessen Länge bezogen auf die Einführrichtung des Hörgerätes mindestens die Hälfte der Gesamtlänge des Gehäuses und höchstens 40 % der maximalen Breite des Gehäuses in dieser Richtung beträgt.

Der gegenüber einem bekannten Instant Fit Gerät bis zur Gehäusebasis in seinem Durchmesser schlanke fingerförmige Fortsatz stellt den Aufnahmebereich des Gehäuses für ein Ohrpassstück dar. Dieser Aufnahmebereich ist gegenüber den Aufnahmebereichen gängiger Gehäuse schlanker und länger ausgebildet. Mit den angegebenen Merkmalen insgesamt ist eine dem Gehörgang folgende Kontur des Gehäuses mit einer Verjüngung im hörerseitigen Bereich geschaffen. Im Bereich des Hörers wird zwischen dem Fortsatz und der Wandung des Gehörgangs zusätzlicher und ausreichender Platz für die Aufnahme bzw. die Anordnung einer individuellen Otoplastik geschaffen. Auch bei kleinen oder schmalen Gehörgängen kann eine Otoplastik eingesetzt werden, da diese aufgrund des Mehrangebots an Platz mit einer ausreichenden Wandstärke gefertigt werden kann.

Die Einführrichtung des Hörgerätes bezeichnet die Richtung, in der das Gehäuse des Hörgerätes in den Gehörgang eines Hörgeräteträgers eingeführt wird. Der fingerförmige Fortsatz erstreckt sich im eingesetzten Zustand in den Gehörgang des Hörgeräteträgers. Aufgrund seiner vergleichsweisen geringen Abmessungen bis zur Gehäusebasis, deren Breite maximal 40% der Gehäusebreite insgesamt beträgt, können Ohrpassstücke für enge Gehörgänge aufgenommen werden. Dies war bislang nicht oder nur begrenzt möglich. Das Gehäuse selbst ist zweckmäßigerweise einteilig aus einem Kunststoffmaterial gefertigt.

Besonders bevorzugt liegt die Gesamtlänge des Gehäuses einschließlich des fingerförmigen Fortsatzes in einem Bereich zwischen 12 mm und 17 mm. Das Gehäuse ist damit als solches grundsätzlich auch in kleinere oder schmale Gehörgänge einsetzbar.

Um insbesondere an der im eingesetzten Zustand in einen Gehörgang ragenden Seite des Gehäuses ausreichend Platz zur Aufnahme eines Ohrpassstückes zu gewährleisten, verjüngt sich die zur Einführrichtung senkrechte Querschnittsfläche des fingerförmigen Fortsatzes vorzugsweise ausgehend von der Gehäusebasis in Einführrichtung. Insgesamt wird durch die Verjüngung weiterer Platz gewonnen, der sowohl eine vereinfachte Aufnahme eines Ohrpassstückes, als auch die Aufnahme auch enger Ohrpasstücke erlaubt.

Weiter von Vorteil ist es, wenn sich die zur Einführrichtung senkrechte Querschnittsfläche des Gehäusegrundkörpers in Einführrichtung bis zur Gehäusebasis verjüngt. Die Querschnittsfläche an der im eingesetzten Zustand nach außen gerichteten Seite des Gehäuses ist somit größer als die Querschnittsfläche an der Gehäusebasis. Durch eine solche Ausgestaltung wird die universelle Einsetzbarkeit eines Hörgerätes mit dem entsprechenden Gehäuse verbessert.

Zweckmäßigerweise ist zur Erhöhung des Tragekomforts und gegebenenfalls zur Verbesserung des Verstärkungseffekts des Hörgerätes ein Ohrpassstück auf dem fingerförmigen Fortsatz angeordnet.

Vorzugsweise ist das Ohrpassstück kraftschlüssig auf dem fingerförmigen Fortsatz befestigt. Eine kraftschlüssige Verbindung ist lösbar, der Zusammenhalt der kraftschlüssigen Verbindung wird durch die zwischen den verbundenen Komponenten wirkende Normalkraft gewährleistet. Durch die Lösbarkeit der Verbindung des Ohrpassstückes mit dem Gehäuse besteht die Möglichkeit, das Ohrpassstück bei Bedarf abzunehmen. Dies kann im Fall einer Reparatur oder einer Reinigung notwendig werden.

Bevorzugt ist das Ohrpassstück entlang der Einführrichtung mit seiner gesamten Länge von dem fingerförmigen Fortsatz aufgenommen. Das Ohrpassstück ragt somit in Einführrichtung nicht über den fingerförmigen Fortsatz hinaus und ist bevorzugt entlang seiner gesamten Länge kraftschlüssig mit dem fingerförmigen Fortsatz verbunden. Durch eine vollständige Aufnahme des Ohrpassstückes durch den fingerförmigen Fortsatz wird ein sicherer Sitz des Ohrpassstückes gewährleistet und damit auch ein komfortabler Sitz und ein angenehmes Tragegefühl für den Hörgeräteträger sichergestellt.

Das Gehäuse ist weiter zweckmäßigerweise auf der dem fingerförmigen Fortsatz abgewandten Seite mit einem Gehäusedeckel verschlossen. So sind die innerhalb des Gehäuses angeordneten Hörgerätebauteile sicher gehalten. Weiterhin ist insbesondere die Elektronik vor äußeren Einflüssen geschützt. An dem Gehäusedeckel ist zweckmäßigerweise ein Rückholelement, beispielsweise in Form eines Kunststoff-Stegs oder dergleichen angebracht, der ein Herausziehen des Hörgerätes aus dem Gehörgang ermöglicht. Weiter sind in dem Gehäusedeckel bevorzugt Bedienelemente wie Schalter zur Einstellung des Hörgeräts oder ein Batteriefach aufgenommen.

Innerhalb des Gehäuses sind vorzugsweise zumindest ein Mikrofon, eine mit dem oder jedem Mikrofon verbundene Signalverarbeitungseinheit, sowie ein mit der Signalverarbeitungseinheit verbundener Lautsprecher angeordnet. Mittels des oder mehrerer Mikrofone wird der Umgebungsschall aufgenommen und in ein elektrisches Signal gewandelt. Das elektrische Signal wird in der Signalverarbeitungseinheit verstärkt und weiterverarbeitet. Im Hörer oder Receiver wird das verstärkte elektrische Signal wieder in ein akustisches Signal gewandelt und an das Trommelfell des Hörgeräteträgers abgegeben.

Das Hörgerät ist bevorzugt als ein als ein In-dem-Ohr-Hörgerät ausgebildet. Das Gehäuse des Hörgerätes sitzt in der Ohrmuschel und verschließt den äußeren Gehörgang. Ist das Gehäuse, bzw. ein das Gehäuse verschließender Gehäusedeckel von außen sichtbar, ist aus kosmetischen Gründen eine Anpassung des Gehäuses bzw. des Gehäusedeckels an die Hautfarbe zweckmäßig.

Im Folgenden werden Ausführungsbeispiele der Erfindung anhand einer Zeichnung näher erläutert. Dabei zeigen:
- FIG 1: eine schematische Darstellung eines Gehäuses eines Hörgeräts gemäß dem Stand der Technik mit einem aufgesetzten Dome,
- FIG 2: eine schematische Darstellung eines Gehäuses mit einem fingerförmigen Fortsatz zur Aufnahme eines Ohrpassstückes, sowie
- FIG 3: eine schematische Darstellung des Gehäuses gemäß FIG 2 mit einem aufgenommenen Ohrpassstück.

In FIG 1 ist schematisch ein IdO-Hörgerät 1 des Stands der Technik mit einem üblichen Gehäuse 3 (auch Schale genannt) gezeigt. Das Gehäuse 3 ist einteilig aus einem Kunststoff gefertigt. Die äußere Kontur des Gehäuses 3 folgt in Einführrichtung 5 in etwa der Kontur eines Gehörgangs und ist an der im getragenen Zustand in den Gehörgang hineinragenden Seite 7 mit einem Schirmchen, einem sogenannten Dome 9 versehen, der einem Befestigungsabschnitt 10 am Gehäuse 3 aufgesetzt ist.

Die Gesamtlänge L_{G} des Gehäuses 3 ohne Dome 9 beträgt beispielhaft 13 mm. Mit aufgesetztem Dome 9 beträgt die Gesamtlänge L_{GD} beispielsweise 18 mm. Zwar ist zu erkennen, dass sich die Kontur des Gehäuses 3 in Einführrichtung 5 verjüngt. Einen fingerförmigen Fortsatz, der sich entlang der Einführrichtung 5 des Hörgeräts 1 erstreckt, weist das Gehäuse 3 jedoch nicht auf. Das Hörgerät 1 wird mit dem Dome 9 im Gehörgang gehalten und getragen.

Das Gehäuse 3 stellt zur Aufnahme eines Ohrpassstückes im Wesentlichen lediglich den Gehäuseabschnitt 11 zur Verfügung, der sich oberhalb der gekennzeichneten Linie 13 erstreckt. Bei engen Ohrpasstücken, wie sie für Menschen mit schmalen und engen Gehörgängen benötigt werden, können diese nicht auf dem Gehäuseabschnitt 11 befestigt werden. Hierzu müssten die Ohrpassstücke mit einer so geringen Wandstärke gefertigt werden, dass die Haltbarkeit und die gesicherte Befestigung des entsprechenden Ohrpassstückes nicht gewährleistet werden kann. Zwischen dem Gehäuseabschnitt 11 und der Wandung des Gehörgangs steht nicht ausreichend Platz zur Verfügung.

Bezogen auf die Linie 13 beträgt die Länge L_{GAD} des sich entlang der Einführrichtung 5 von der Linie 13 weg erstreckenden Gehäuseabschnitts 11 einschließlich des aufgesetzten Domes 9 beispielhaft etwa 8 mm, was ungefähr 44 % der entsprechenden Gesamtlänge L_{G} des Gehäuses 3 in dieser Richtung entspricht.

Ohne den aufgesetzten Dome 9 beträgt die Länge L_{GA} des Gehäuseabschnitts 11 entlang der Einführrichtung 5 nur etwa 3,5 mm, was in etwa 27 % der entsprechenden Gesamtlänge L_{G} des Gehäuses 3 in dieser Richtung entspricht.

Die maximale Breite B_{Gmax} des Gehäuses 3 beträgt quer zur Einführrichtung 5 beispielsweise 12 mm. Die Breite B_{GB} der Gehäusebasis, also die Breite entlang der Linie 13 quer zur Einführrichtung 5, beträgt vorliegend beispielsweise 6 mm, was in etwa 50 % der entsprechenden maximalen Breite B_{Gmax} des Gehäuses 3 in dieser Richtung entspricht. Das Gehäuse 3 ist insgesamt in der dargestellten Ebene breiter als in der hierzu senkrechten Ebene. Auch die Breite B_{GB} der Gehäusebasis an der Linie 13 in der Zeichenebene ist breiter als in der hierzu senkrechten Ebene. Dies gilt im Übrigen für alle in den Figuren 1 bis 3 dargestellten Hörgeräte.

In FIG 2 ist im Unterschied zum Hörgerät 1 des Standes der Technik nach FIG 1 für die Erfindung ein Ausführungsbeispiel eines IdO-Hörgeräts 21 mit einem entsprechenden Gehäuse 23 gezeigt. Das Gehäuse 23, welches einteilig aus einem Kunststoff gefertigt ist, umfasst einen Gehäusegrundkörper 25 sowie einen fingerförmigen Fortsatz 27 zur Aufnahme eines Ohrpassstückes. Der fingerförmige Fortsatz 27 erstreckt sich ausgehend von einer Gehäusebasis 29 des Gehäuses 23 ohne Erweiterung seines Durchmessers entlang der Einführrichtung 5 des Hörgeräts 21. Vielmehr verjüngt sich die zur Einführrichtung 5 senkrechte Querschnittsfläche des fingerförmigen Fortsatzes 27 ausgehend von der Gehäusebasis 29 in Einführrichtung 5 allmählich bis zur Spitze. Mit anderen Worten ist die Breite B_{GB} der Gehäusebasis 29 zugleich die maximale äußere Abmessung des Fortsatzes 27.

Das Gehäuse 23 weist eine beispielhafte Gesamtlänge L_{G} von 15 mm auf, die Länge L_{F} des fingerförmigen Fortsatzes 27 entlang der Einführrichtung 5 beträgt beispielhafte 7,5 mm und beträgt somit 50% der entsprechenden Gesamtlänge L_{G} des Gehäuses 23 in dieser Richtung. Die maximale Breite B_{Gmax} des Gehäuses 23 quer zur Einführrichtung 5 beträgt beispielsweise 7,6 mm, die Breite B_{GB} der Gehäusebasis 29 in dieser Richtung beträgt beispielhaft etwa 3 mm. Somit beträgt die Breite B_{GB} der Gehäusebasis 29 quer zur Einführrichtung 5 knapp 40 % der entsprechenden maximalen Breite B_{Gmax} des Gehäuses 23 in dieser Richtung.

Das Gehäuse 23 bzw. der fingerförmige Fortsatz 27 des Gehäuses 23 stellt einen schlanken und langen Aufnahmebereich 31 bis zur Gehäusebasis 29 bereit, der eine Befestigung eines maßangefertigten, auch für kleine Gehörgänge geeigneten Ohrpassstückes mit dem Gehäuse 23 des Hörgerätes 21 erlaubt.

Das Gehäuse 23 des Hörgeräts 21 mit einer aufgenommenen Otoplastik bzw. mit einem Ohrpassstück 33 ist in FIG 3 gezeigt. Das Ohrpassstück 33 wird ausgehend von an der im getragenen Zustand in den Gehörgang hineinragenden Seite 34 des Gehäuses 23 auf den fingerförmigen Fortsatz 27 aufgeschoben. Das Ohrpassstück 33 ist nach der Aufnahme kraftschlüssig auf dem fingerförmigen Fortsatz 27 befestigt und mit seiner gesamten Länge L_{O} von dem fingerförmigen Fortsatz 27 aufgenommen. Hierdurch wird ein sicherer Sitz des Ohrpassstückes 33 gewährleistet und damit auch ein komfortabler Sitz des Hörgerätes 21 sichergestellt.

Weiterhin ist das Gehäuse 23 auf der dem fingerförmigen Fortsatz 27 abgewandten Seite 35 mit einem Gehäusedeckel 37 verschlossen. So werden die in dem Gehäuse angeordneten Hörgerätekomponenten vor Verschmutzung geschützt.

Vorliegend sind innerhalb des Gehäuses 23 ein Mikrofon 39, eine mit diesem verbundene Signalverarbeitungseinheit 41, sowie ein mit der Signalverarbeitungseinheit 41 verbundener Lautsprecher 43 angeordnet. Mittels des Mikrofons 39 wird der Umgebungsschall aufgenommen und in ein elektrisches Signal gewandelt. Das elektrische Signal wird in der Signalverarbeitungseinheit 41 verstärkt und weiterverarbeitet. Der Lausprecher oder auch Hörer 43 erzeugt aus dem elektrischen Signal dann akustische Ausgabesignale, die zum Gehör des Hörgeräteträgers geleitet werden und bei diesem die gewünschte Hörwahrnehmung erzeugen.

### Bezugszeichenliste

- 1: Hörgerät
- 3: Gehäuse
- 5: Einführrichtung
- 7: Seite
- 9: Dome
- 10: Befestigungsabschnitt
- 11: Gehäuseabschnitt
- 13: Linie/Gehäusebasis
- 21: Hörgerät
- 23: Gehäuse
- 25: Gehäusegrundkörper
- 27: fingerförmiger Fortsatz
- 29: Gehäusebasis
- 31: Aufnahmebereich
- 33: Ohrpassstück
- 34: Seite
- 35: Seite
- 37: Gehäusedeckel
- 39: Mikrofon
- 41: Signalverarbeitungseinheit
- 43: Lautsprecher

- L_{G}: Gesamtlänge des Gehäuses
- L_{GAD}: Länge des Gehäuseabschnitts mit Dome
- L_{GA}: Länge des Gehäuseabschnitts ohne Dome
- L_{F}: Länge des fingerförmigen Fortsatzes
- L_{O}: Länge des Ohrpassstückes
- B_{GB}: Breite der Gehäusebasis
- B_{Gmax}: maximale Breite des Gehäuses

## Patentansprüche

1. Hörgerät (21) mit einem Gehäuse (23), das Gehäuse (23) umfassend einen Gehäusegrundkörper (25) sowie einen fingerförmigen Fortsatz (27) zur Aufnahme eines Ohrpassstückes (33), wobei sich der fingerförmige Fortsatz (27) ausgehend von einer Gehäusebasis (29) entlang einer Einführrichtung (5) des Hörgeräts (21) erstreckt, wobei die Länge (L_{F}) des fingerförmigen Fortsatzes (27) entlang der Einführrichtung (5) mindestens 50 % der entsprechenden Gesamtlänge (L_{G}) des Gehäuses (23) in dieser Richtung beträgt, wobei die Breite (B_{GB}) der Gehäusebasis (29) quer zur Einführrichtung (5) maximal 40 % entsprechenden maximalen Breite (B_{Gmax}) des Gehäuses (23) in dieser Richtung beträgt, und wobei die Außenmaße des Fortsatzes (27) über seine Länge (L_{F}) kleiner oder gleich der Breite (B_{GB}) der Gehäusebasis (29) sind.

2. Hörgerät (21) nach Anspruch 1,
wobei die Gesamtlänge (L_{G}) des Gehäuses (23) in einem Bereich zwischen 12 mm und 17 mm liegt.

3. Hörgerät (21) nach Anspruch 1 oder 2,
wobei sich die zur Einführrichtung (5) senkrechte Querschnittsfläche des fingerförmigen Fortsatzes (27) ausgehend von der Gehäusebasis (29) in Einführrichtung (5) verjüngt.

4. Hörgerät (21) nach einem der vorhergehenden Ansprüche,
wobei sich die zur Einführrichtung (5) senkrechte Querschnittsfläche des Gehäusegrundkörpers (25) in Einführrichtung (5) bis zur Gehäusebasis (29) verjüngt.

5. Hörgerät (21) nach einem der vorhergehenden Ansprüche,
wobei auf dem fingerförmigen Fortsatz (27) ein Ohrpassstück (33) angeordnet ist.

6. Hörgerät (21) nach Anspruch 5,
wobei das Ohrpassstück (33) kraftschlüssig auf dem fingerförmigen Fortsatz (27) befestigt ist.

7. Hörgerät (21) nach Anspruch 5 oder 6,
wobei das Ohrpassstück (33) entlang der Einführrichtung (5) mit seiner gesamten Länge (L_{O}) von dem fingerförmigen Fortsatz (27) aufgenommen ist.

8. Hörgerät (21) nach einem der vorhergehenden Ansprüche,
wobei das Gehäuse (23) auf der dem fingerförmigen Fortsatz (27) abgewandten Seite (35) mit einem Gehäusedeckel (37) verschlossen ist.

9. Hörgerät (21) nach einem der vorhergehenden Ansprüche,
wobei innerhalb des Gehäuses (23) zumindest ein Mikrofon (39), eine mit dem oder jedem Mikrofon (39) verbundene Signalverarbeitungseinheit (41), sowie ein mit der Signalverarbeitungseinheit (41) verbundener Lautsprecher (43) angeordnet sind.

10. Hörgerät (21) nach einem der vorhergehenden Ansprüche, das als ein Indem-Ohr-Hörgerät (21) ausgebildet ist.
